# EUROPÄISCHE PATENTSCHRIFT

(11) **EP 1 577 023 B1**
(45) Veröffentlichungstag und Bekanntmachung des Hinweises auf die Patenterteilung: **29.10.2008**
(21) Anmeldenummer: 05005449.3
(22) Anmeldetag: 13.03.2005
(51) Int. Cl.: B07B 1/22

(54) **Siebmaschine für unterschiedliche Trommeldurchmesser**
Screening machine for drums having different diameters
Machine à tamiser pour tambours de diamètres différents

(30) Priorität: 15.03.2004 DE 102004012778
(43) Veröffentlichungstag der Anmeldung: 21.09.2005
(73) Patentinhaber: Farwick, Andreas, 59302 Oelde (DE)
(72) Erfinder: Farwick, Andreas, 59302 Oelde (DE)
(74) Vertreter: Schütte, Hartmut

(56) Entgegenhaltungen:
- DE-U1- 29 809 345

## Beschreibung

Die Erfindung betrifft eine Siebmaschine mit einer Gestelleinrichtung zum drehbaren Halten einer Siebtrommel. Die Siebtrommel kann dabei als Trommelsieb ausgeführt sein. Es ist auch möglich, daß ein separates Sieb auf die Trommel gespannt wird.

Insbesondere betrifft die vorliegende Erfindung eine mobile Trommelsiebmaschine, die verfahrbar ausgebildet ist, z.B. als Anhänger.

Trommelsiebmaschinen sind im Stand der Technik bekannt geworden. Beispielhaft sei auf die in der DE 298 09 345 U1 offenbarte Siebmaschine verwiesen.

Derartige Trommelsiebmaschinen werden z.B. von Lohnunternehmern verwendet, die Auftragsarbeiten durchführen. Sie werden zum Beispiel zum Sieben von Kompostmaterial oder auch von Bauschutt eingesetzt. Für unterschiedliche Anforderungen und für unterschiedliche zu sortierende Materialien können verschiedene Siebfeinheiten eingesetzt werden. Viele Besitzer von Trommelsiehmaschinen haben eine Mehrzahl von Trommeln unterschiedlicher Eigenschaften für verschiedene Einsatzzwecke und Materialien. Einige Besitzer haben auch eine Anzahl gleicher Trommeln für eine Anzahl gleicher Maschinen oder eine oder mehrere Trommeln als Reserve.

Bislang war der Einsatz einer Trommel eines bestimmten Durchmessers nur an einer Maschine möglich. Es war nicht möglich, ein Trommelsieb mit einem bestimmten Siebdurchmesser für einen bestimmten Maschinentyp an einem anderen Maschinentyp zu verwenden, der für eine andere Trommelgröße ausgebildet war.

Kauft der Besitzer nun eine neue moderne Trommelsiebmaschine mit größerem Trommeldurchmesser, so kann er die alten Trommeln nicht weiterverwenden, da diese einen kleineren Siebdurchmesser und auch einen kleineren Laufringdurchmesser für den Antrieb haben.

Eine Siebmaschine mit auswechselbarer Trommel ist aus der WO-A-2005/014186 bekannt.

Zwar ist im Stand der Technik eine Trommelsiebmaschine bekannt geworden, bei der unterschiedlich große Siebdurchmesser eingesetzt werden können, aber bei dieser Maschine wird das dadurch erreicht, daß die Lauffläche bei Trommelsieben unterschiedlicher Siebgrößen dennoch den gleichen großen Durchmesser hat. Das bedeutet, daß der Besitzer bei Kauf einer größeren Maschine die kleineren Trommeln nicht weiter verwenden kann, da diese einen zu geringen Durchmesser der Lauffläche haben. Mit einer solchen Maschine kann der Besitzer also nur zusätzliche kleinere Trommelsiebe mit entsprechend großer Lauffläche dazu kaufen, nicht aber bei Kauf einer größeren Trommelsiebmaschine die älteren kleineren Trommelsiebe weiter verwenden.

Es ist deshalb die Aufgabe der vorliegenden Erfindung eine weitere Vorrichtung bereit zu stellen, mit welcher Trommelsiebe unterschiedlichen Siebdurchmessers verwendet werden können.

Diese Aufgabe wird erfindungsgemäß durch den Gegenstand des Anspruchs 1 gelöst.

Bevorzugte Weiterbildungen der Erfindung sind Gegenstand der Unteransprüche.

Die vorliegende Erfindung gemäß Anspruch 1 stellt eine Siebmaschine zur Verfügung, welche eine Gestelleinrichtung aufweist. Die Gestelleinrichtung ist mit wenigstens einem Stützmittel zum Halten einer Trommel versehen. Wenigstens ein Stützmittel ist in einer ersten Stellung zum Halten einer Trommel eines ersten Durchmessers und in einer zweiten Stellung zum Halten einer Trommel eines zweiten Durchmessers ausgebildet.

Die erfindungsgemäße Siebmaschine hat viele Vorteile.

Dadurch, daß die Trommelsiebmaschine zur Aufnahme zweier Trommeldurchmesser geeignet ist, kann eine Weiterverwendung (z.B. älterer) Trommeln mit kleinerem Durchmesser ermöglicht werden, obwohl die Trommelsiebmaschine auch für den Betrieb von Trommeln mit größerem Durchmesser ausgebildet ist. Mit der vorliegenden Erfindung wird die (flexible) Weiterverwendung von kleineren Trommeln ermöglicht. Das war im Stand der Technik derart nicht möglich. Das macht den kostengünstigen Wechsel zu einer moderneren und effizienteren Anlage möglich, wobei die vorhandenen Trommeln weiter genutzt werden können. Dadurch werden bei einem Systemwechsel erheblich geringere Investitionen fällig.

In einer bevorzugten weiterbildung der Erfindung ist das bzw. wenigstes ein Stützmittel zum Halten von wenigstens drei oder vier Trommeln mit unterschiedlichen Durchmessern ausgebildet. Vorzugsweise kann das Stützmittel auch zum Halten oder Abstützen von noch mehr unterschiedlichen Trommeldurchmessern geeignet sein.

Bevorzugterweise sind wenigstens zwei, vorzugsweise wenigstens vier, Stützmittel vorgesehen. Damit wird eine besonders zuverlässige Abstützung der Trommel erreicht.

In einer bevorzugten Weiterbildung umfaßt wenigstens ein Stützmittel wenigstens zwei Stützelemente, die vorzugsweise als Rollkörper ausgebildet sind. Drehbare Stützelemente sind sehr vorteilhaft, da damit eine einfache und zuverlässige drehbare Abstützung bzw. ein drehbares Halten der Trommel ermöglicht wird.

In einer bevorzugten Weiterbildung einer oder mehrerer der zuvor beschriebenen Ausgestaltungen der Erfindung ist wenigstens ein Stützmittel verschwenkbar aufgenommen. Wenn das Stützmittel Stützelemente umfaßt, dann werden die Stützelemente vorzugsweise mit verschwenkt.

Vorzugsweise ist wenigstens ein Stützmittel derart ausgebildet, daß das Stützmittel durch Verschwenkung von der ersten Stellung in wenigstens die zweite Stellung überführbar ist. Auch mehrere Positionen sind möglich. Besonders bevorzugt ist, daß ein einfaches Rückführen von der zweiten in die erste Stellung möglich ist, vorzugsweise durch ein Zurückschwenken. Wenn zwei Trommelsiebgrößen aufnehmbar sind, dann ist es bevorzugt, daß eine Verschwenkung um 180° erfolgt.

Es ist auch möglich, daß wenigstens ein Stützmittel verschiebbar oder ortsveränderlich von einer Aufnahme aufgenommen ist. Z.B. kann eine Verschiebbarkeit anstelle der Verschwenkbarkeit vorgesehen sein. Es ist auch möglich, daß zusätzlich zum Verschwenken eine Verschiebbarkeit des Stützmittels oder der Stützmittel möglich ist. Vorzugsweise erfolgt eine Verschiebung in radialer Richtung bezüglich einer Trommel, so daß sich bei linearer Verschiebbarkeit mehrerer Stützmittel ein Schnittpunkt auf der virtuellen zentralen Achse der Trommel ergibt.

Durch Anordnung der Stützmittel in einer zweiten Aufnahme kann die Vorrichtung zur Aufnahme eines anderen Trommeldurchmessers umgerüstet werden. Dort werden die Stützmittel in geeigneter Weise befestigt, z.B. geschraubt oder aufgesteckt und z.B. mit einem Sicherungssplint versehen.

Vorzugsweise wird die virtuelle zentrale Längsachse einer aufzunehmenden Trommel unabhängig vom jeweiligen Trommeldurchmesser im wesentlichen an gleicher Stelle gehalten. Das bedeutet, daß zwei Trommeln unterschiedlicher Durchmesser im wesentlichen konzentrisch zueinander gehalten werden. Werden die Trommeln an ihrem Außendurchmesser abgestützt, so muß der Abstützungspunkt bei Trommeln mit kleinerem Durchmesser höher liegen. Das bedeutet, daß durch Überführen von der ersten in die zweite Position oder umgekehrt, die Höhe des Abstützungspunktes bzw. Haltepunktes verändert wird.

Vorzugsweise ist ein Haltepunkt in der zweiten Stellung höher als in der ersten Stellung.

In bevorzugten Ausgestaltungen ist die Gestelleinrichtung zur Aufnahme von wenigstens einer Trommel ausgebildet, welche einen Durchmesser aus einer Gruppe von Durchmessern aufweist, welche wenigstens die Durchmesser 1,5 m und 1,8 m und 2 m sowie 2,2 m umfaßt. Besonders bevorzugt ist die Aufnahme von Trommeln der Durchmesser 2 m und 2,2 m möglich. Ebenso bevorzugt ist die Aufnahme von Trommeln des Durchmessers 1,8 m und des Durchmessers 2 m, oder die Aufnahme von Trommeln des Durchmessers 1,5 m und des Durchmessers 1,8 m, oder die Aufnahme von Trommeln des Durchmessers 1,8 m und des Durchmessers 2,2 m. Auch die Aufnahme von Trommeln anderer Durchmesser, insbesondere wie sie im Stand der Technik üblich sind, ist bevorzugt.

An dieser Stelle sei darauf hingewiesen, daß unter unterschiedlichen Trommeldurchmessern im Sinne dieser Erfindung wesentliche Unterschiede im Durchmesser verstanden werden. Der Unterschied von z.B. 1 cm im Durchmesser wird als nicht wesentlich angesehen. Anders ist dies bei größeren Unterschieden von 10 oder 20 cm oder mehr. Auch 5 cm können einen wesentlichen Unterschied bedeuten.

Vorzugsweise ist ein Gehäuse vorgesehen, welches eine Trommel wenigstens auf den Längsseiten, wenigstens teilweise, umgibt. Vorzugsweise ist auf jeder Längsseite in Fahrtrichtung eine Seitenwand vorgesehen, die im wesentlichen wenigstens den seitlichen Bereich der Trommel abdeckt.

In einer bevorzugten Weiterbildung ist der (horizontale oder radiale) Abstand der Gehäusewand auf einer ersten Längsseite größer als auf der zweiten Längsseite. Im Stand der Technik ist ein gleicher Abstand auf beiden Längsseiten vorgesehen, also zwischen jeweiliger Trommelaußenwand und benachbarter Gehäuseinnenwand.

Ein unterschiedlicher Abstand auf beiden Seiten ist sehr vorteilhaft, denn bei der Drehbewegung der Trommel wird durch den in der Trommel angeordnete Materialförderer, wie z.B. eine Förderschnecke, das zu siebendes Material auf der ersten Längsseite mit nach oben mitgenommen. Das ist durch die Drehbewegung bedingt. Dabei tritt gesiebtes Feinmaterial durch das Trommelsieb nach außen durch. Das feine Material fällt dann entlang der Seitenwand nach unten und gelangt auf das Trommelförderband für das Feinmaterial.

Einzelne Teile können jedoch in der siebwand stecken bleiben, so daß ein Abschnitt der jeweiligen Teile nach außen ragt. Deshalb sollte auf der ersten Seite, auf der das Material in der Trommel hochtransportiert wird (indem das Material mitgenommen wird) ein genügender Abstand zur Gehäusewand vorgesehen sein, um ein Blockieren zu vermeiden. Diese Seite ist hier mit erster Seite bezeichnet. Auf der anderen Seite genügt hingegen ein deutlich kleinerer Abstand zur Gehäusewand, da in der Siebwand vorhandenes Material im oberen Drehbereich der Trommel wieder nach unten herausfällt. Oder das Trommelsieb wird durch eine eventuell vorhandene Reinigungseinrichtung, in Form z.B. eines Reinigungsbesens, von feststeckendem Material wieder befreit. Das kann erfolgen, indem der Reinigungsbesen mit seinen Borsten die Sieböffnungen des Trommelsiebes von festgesetzten Bestandteilen freisticht. Insgesamt wird durch die unterschiedlichen seitlichen Abstände eine geringere Gesamtbreite erzielt, bzw. es ist bei gleicher Gesamtbreite ein größerer Trommeldurchmesser möglich.

In einer Weiterbildung der Erfindung ist ein Aufgabebunker vorgesehen, welcher vorzugsweise ein als Forderbandkassette ausgebildetes Bunkerförderband aufweist.

Bevorzugterweise weist das Bunkerförderband auf der Unterseite Antriebsmittel auf, welche mit der Antriebswalze zusammenwirken. Das ist vorteilhaft, da bislang im Stand der Technik die Antriebswalze über die Riemenspannung die Kraft übertrug. Im Bereich des Bunkerförderbandes ist die Krafteinleitung in der Regel schwierig, da das zu transportierende Gut im allgemeinen nicht gezogen, sondern geschoben wird.

Das liegt daran, daß das Bunkerförderband bis in die Siebtrommel hineinragt, um den Materialtransport in die Trommel zuverlässig zu gewährleisten, und daran, daß die angetriebene Walze in der Regel aus Platzgründen nicht in die Trommel mit eingeführt wird. Deshalb wird die andere Walze angetrieben, die nun ein Schieben des Fördermaterials bewirkt. Dabei sind die Kraftverhältnisse nicht ideal. Deshalb sind Antriebsmittel auf der Unterseite des Bunkerförderbandes sehr vorteilhaft, insbesondere wenn sie mit Antriebsmitteln auf der Antriebswalze zusammenwirken.

Vorzugsweise ist das Antriebsmittel des Bunkerförderbandes als Verzahnung oder als Stollen ausgebildet.

Vorteilhafterweise ist an wenigstens einer Antriebswalze eine Verzahnung vorgesehen. Besonders bevorzugt an der Antriebswalze des Bunkerförderbandes, insbesondere wenn das Bunkerförderband entsprechende Antriebsmittel aufweist.

Vorzugsweise ist wenigstens eine Steuereinrichtung zur Steuerung der Siebmaschine oder wenigstens von Teilen derselben vorgesehen.

Vorteilhafterweise ist mittels der bzw. mittels wenigstens einer Steuereinrichtung wenigstens die Steuerung und/oder Einstellung der Fördergeschwindigkeit wenigstens einer Komponente möglich. Besonders bevorzugt ist die Steuerung und/oder Einstellung der Fördergeschwindigkeit des Bunkerförderbandes möglich.

Bei Siebmaschinen sind größere Trommeldurchmesser wünschenswert, da mit größeren Durchmessern die Leistung steigerbar ist. Zunehmende Trommeldurchmesser bedeuten jedoch eine große konstruktive Herausforderung, da die Gesamtbreite auf etwa 2,5 m begrenzt ist. Die mögliche Breite ist für mobile Anlagen durch die jeweilige Straßenbreite bedingt. Bei anderen Straßenbreiten sind andere maximale Trommeldurchmesser möglich.

In den letzten Jahren wurde eine Trommelsiebmaschine mit 2 m Trommeldurchmesser eingesetzt. Der Entwicklungsschritt von 1,8 m Durchmesser zu 2 m Trommeldurchmesser ist aufgrund der maximal zulässigen Gesamtbreite sehr beachtlich, da die Transportbreite der Maschine etwa 2,5 m nicht deutlich übersteigen darf. Dabei ist zu berücksichtigen, daß die Trommel noch von einem Gehäuse umgeben ist. Weiterhin ist in der Regel ein seitliches Austragsband an dem Gehäuse vorgesehen, das die Breite noch erheblich erhöht.

In einer vorteilhaften Weiterbildung wird ein größerer Trommeldurchmesser bei gleichbleibender Gesamtbreite ermöglicht.

Dazu umfaßt die Siebmaschine z.B. ein Gehäuse mit einer ersten Seitenwand und einer zweiten Seitenwand, zwischen welchen eine Trommel drehbar aufgenommen ist. Dabei ist ein erster Abstand einer ersten Seitenwand zu der Trommel größer ist als ein zweiter Abstand einer zweiten Seitenwand zu der Trommel.

Unter Abstand ist hier der kürzeste typische seitliche oder auch radiale Abstand zu verstehen. Insbesondere wird hiermit der typische seitliche Abstand in Höhe der größten Breite der Siebmaschine, oder der typische seitliche Abstand in Höhe der größten Trommelbreite verstanden.

Diese Ausgestaltung hat viele Vorteile.

Durch diese Anpassungen ist es nun gelungen, den Trommeldurchmesser nochmals erheblich auf 2,2 m zu erhöhen. Damit wird die Leistungsfähigkeit der Anlage, die durch die Siebfläche bedingt ist, ganz erheblich gesteigert. Der Durchsatz an zu siebendem Material ist wesentlich höher.

Auf der Trommelseite, die Material beim Drehen mit hoch nimmt, sollte der seitliche Abstand ein genügendes Maß aufweisen, während der seitliche Abstand auf der anderen Seite durchaus kleiner sein kann.

In einer anderen Ausgestaltung umfaßt die mobile Siebmaschine ein Gehäuse zur Aufnahme einer Trommel. Weiterhin ist seitlich an dem Gehäuse wenigstens eine Fördereinrichtung zur Austragung von Material angeordnet. Die seitliche Fördereinrichtung weist eine obere und eine untere Transportwalze auf. Dabei hat die obere Transportwalze einen größeren Durchmesser als die untere Transportwalze.

Auch mit dieser Ausgestaltung ist eine kleinere Gesamtbreite bei gleichem Trommeldurchmesser bzw. ein größerer Trommeldurchmesser mit gleicher Gesamtbreite möglich.

Vorzugsweise wird die obere Transportwalze angetrieben.

In einer bevorzugten Weiterbildung ist wenigstens ein oberer Teil der seitlichen Fördereinrichtung, z.B. in Form eines Förderbandes, einklappbar. Vorzugsweise ist der obere Teil zum Transport einklappbar. Besonders bevorzugt ist der eingeklappte Teil dann beim Transport wenigstens teilweise oberhalb der Trommel angeordnet.

Vorzugsweise ist die Gestelleinrichtung derart strukturiert , daß eine (virtuelle) zentrale Längsachse einer Trommel seitlich versetzt gegenüber einer Mittellinie der Gestelleinrichtung in Längsrichtung angeordnet ist. Das ist vorteilhaft, da auf der einen Seite neben der Trommel eine seitliche Fördereinrichtung vorgesehen ist. Dann ist ein seitlicher versetzter Aufbau anstelle eines symmetrischen Aufbaus vorteilhaft, da die maximale seitliche Ausladung begrenzt wird.

Weitere Vorteile und Anwendungsmöglichkeiten der vorliegenden Erfindung ergeben sich aus dem folgenden Ausführungsbeispiel, das mit Bezug auf die Figuren erläutert wird.

In den Figuren zeigen:
- Fig. 1: eine erfindungsgemäße Siebmaschine in Transportstellung in einer perspektivischen Ansicht;
- Fig. 2: die Siebmaschine nach Fig. 1 in Arbeitsstellung in einer perspektivischen Ansicht;
- Fig. 3: eine große Siebtrommel in der Siebmaschine nach Fig. 1 in einer schematischen Vorderansicht;
- Fig. 4: eine vergrößerte Darstellung einer Lagerschwinge zur Lagerung der großen Siebtrommel nach Fig. 3;
- Fig. 5: einen Ausschnitt einer schematischen Vorderansicht einer kleineren Siebtrommel in der Siebmaschine nach Fig. 1;
- Fig. 6: eine stark schematische Ansicht der Siebtrommel im Gehäuse der Siebmaschine nach Fig. 1;
- Fig. 7: eine stark schematische Ansicht des Austragsförderbandes für Feinkorn der Siebmaschine nach Fig. 1;
- Fig. 8: eine schematische Ansicht der Siebtrommel nach Fig. 1 mit dem Trommelantrieb in der Ruhestellung;
- Fig. 9: eine schematische Ansicht der Siebtrommel nach Fig. 1 mit dem Trommelantrieb in der Eingriffsstellung; und
- Fig. 10: eine vergrößerte schematische Ansicht des in Fig. 8 dargestellten Trommelantriebs in der Ruhestellung.

Das Ausführungsbeispiel wird nun unter Bezug auf die Figuren beschrieben. In Figur 1 ist eine mobile Siebmaschine 1 in der Transportstellung 35 und in Figur 2 in der ausgeklappten Arbeitsstellung 36 dargestellt.

Die Trommelsiebmaschine 1 weist ein Gestell 2 mit Rädern 42 auf, an welchem die Trommel 4 drehbar gehalten wird. Durch Austausch der Trommel 4 können unterschiedliche Trommeln 7, 8, wie es in Figuren 3 und 5 dargestellt ist, mit unterschiedlich großen Durchmessern verwendet werden. Dabei ist das im Ausführungsbeispiel als Tragschwinge 3 ausgeführte Stützmittel in Figur 3 in der ersten Stellung 5 für große Trommeln und in Figur 5 in der zweiten Stellung 6 für kleinere Trommeln dargestellt.

An einem ersten Ende 43 der Trommelsiebmaschine 1 kann die insgesamt fahrbare, mobile, Trommelsiebmaschine 1 in der Transportstellung 35 an ein Fahrzeug angehängt werden.

An dem ersten Ende 43 befindet sich der Aufgabebunker 17, der den Bunkertrichter 18 und das Bunkerförderband 22 umfaßt. Die Beladung erfolgt z.B. mittels eines Radladers oder eines Baggers (jeweils nicht dargestellt) in den Aufgabebunker 17. Unterhalb des Aufgabebunkers ist die Antriebseinheit 19 der Siebmaschine 1.

Das Bunkerförderband 22 ist als Förderbandkassette ausgeführt, in der alle Antriebselemente wie Antriebswalze, Umlenkwalze, Fördergurt, Getriebe und Hydraulikmotor usw. integriert sind. Die Förderbandkassette wird in den Bunkertrichter 18 eingeschoben und fixiert. Das Bunkerförderband hat an der Unterseite Stollen 45, die in die Antriebswalze eingreifen, die ebenfalls verzahnt ist (nicht dargestellt).

Das Bunkerförderband 22 ragt bis in die Trommel 4 hinein und fördert das zu siebende Material zuverlässig in die Trommel 4 hinein. An der Materialaustrittsseite des Aufgabebunkers 17 ist an dem Bunkertrichter 18 ein Dichtring angebracht, der den Bunker 17 zur Siebtrommel 4 hin abdichtet. Die Toleranz beträgt im Ausführungsbeispiel ca. 10 mm. Je nach Anwendung können auch größere oder kleinere Toleranzen vorliegen.

Die Vorschubgeschwindigkeit des Bunkerförderbandes 22 kann in Abhängigkeit von der Siebgröße und des Siebmaterials mittels eines Steuereinrichtung 49 eingestellt werden. Die Steuereinrichtung kann ein oder mehrere Potentiometer umfassen .

Von dem ersten Ende 43 der Siebmaschine in Richtung des zweiten Endes 44 gesehen, schließt sich an den Aufgabebunker 17 die Siebtrommel 4 an.

Das aus dem Aufgabebunker 17 kommende Siebmaterial fällt in die Siebtrommel 4. Diese dreht sich im Betrieb mit einer Geschwindigkeit von ca. 10-23 Umdrehungen/min. Eine auf die Innenseite des Trommelmantels eingebrachte Förderschnecke 50 übernimmt den Materialtransport innerhalb der Siebtrommel. Die Förderschnecke ist im Ausführungsbeispiel eingeschweißt.

Insgesamt besteht die Siebtrommel 4 aus dem gelochten Trommelmantel, der Förderschnecke 50, den zwei Laufringen zum drehbaren Halten, einem Antriebsabschnitt, der mit einem Gummireibbelag ausgerüstet ist, einem Einlaufring 51 am Anfang der Trommel und gegebenenfalls einem oder mehreren Axialringen (nicht dargestellt) zur Stabilisierung und Sicherung der Trommel in Axialrichtung.

Durch die Drehung 30 der Trommel 4 wird das Siebmaterial mit hochgenommen und fällt ab einem bestimmten Punkt wieder herunter. Das Material in der Trommel 4 verhält sich gewissermaßen ähnlich zu einer sich überschlagenden Welle im Meer. Von hinten gesehen befindet sich das Material in einem Bereich von 2 Uhr bis 6 Uhr. Die Trommel bewegt sich in dieser Ansicht gegen den Uhrzeigersinn. Von vorne in Förderrichtung gesehen, also von dem ersten Ende 43 in Richtung auf das zweite Ende 44 hin gesehen, befindet sich das Material etwa in einem Winkelbereich zwischen 6 und 10 Uhr.

Wie in der schematischen Darstellung nach Figur 6 ersichtlich, liegt auf der Seite der Seitenwand 12 ein horizontaler Abstand 15 zwischen der Trommel 4 und der Seitenwand 12 vor. Auf der gegenüberliegenden Seite an der Seitenwand 13 liegt der minimale horizontale Abstand 16 vor. Hier im Ausführungsbeispiel ist der Abstand 16 deutlich kleiner als der Abstand 15. Der Abstand kann z.B. 80% oder 50% oder nur 33% des Abstands 15 betragen. Dadurch wird wertvoller Platz in der Breite gewonnen. Hier ist es so, daß der größere Abstand 15 auf der Seite vorliegt, auf der das Fördermaterial in der Trommel hochtransportiert wird.

Der feinere Anteil im Siebmaterial, das Feinkorn, fällt durch die Sieblochungen durch, während der Grobanteil, das Überkorn, in der Trommel verbleibt. Das Überkorn wird durch die Förderschnecken 50 zum Ende der Trommel hin und von dort dann hinaus befördert.

Im Ausführungsbeispiel hat die Siebtrommel einen Durchmesser von 2200 mm und eine Länge von 5500 mm. Der ungelochte Bereich hat jeweils vorne und hinten eine Länge von ca. 320 mm. In diesem ungelochten Bereich befinden sich die Laufrollen zur drehbaren Unterstützung der Siebtrommel und der Antriebsbereich mit dem Gummireibbelag.

Die Trommel ist auf vier Stützmitteln in Form von Lagerschwingen 3 gelagert. Jede Lagerschwinge 3 weist ein Radpaar mit Rädern 10 zur drehbaren Unterstützung der Siebtrommel 4 auf. Diese Radpaare sind an den Lagerschwingen 3 drehbar aufgenommen. Jede Lagerschwinge 3 ist an dem Gestell 2 oder dem Gehäuse 11 schwenkbar befestigt.

Es ist ebenso möglich, nur vier Tragräder 10 einzusetzen. Diese sind dann mit einem Flansch am Gestell 2 befestigt.

Der Antrieb der Trommel 4 geschieht mittels einer Rollenkette 31 an der sich an jedem vierten Glied zwei abgewinkelte Laschen (nicht dargestellt) befinden. Diese Laschen liegen auf dem Gummireibbelag 52 der Trommel 4 auf.

Ein Antriebskettenrad (nicht dargestellt) ist mit einem Motor verbunden. Im Ausführungsbeispiel ist der Motor als Hydraulikmotor 29 ausgeführt. Dieser Motor ist an einer drehbar gelagerten Motorkonsole bzw. an einem Flansch 41 befestigt. Der drehbar gelagerte Motorflansch bzw. Flansch 41 wird mittels einer Stelleinrichtung bewegt, die im Ausführungsbeispiel als Hydraulikzylinder 33 ausgeführt ist. Der Hydraulikzylinder 33 ist einerseits mit dem Drehpunkt 40 an dem Flansch 41 befestigt und andererseits an dem Gestell drehbar über einen Drehpunkt 55 befestigt. Durch die Drehbewegung der Motorkonsole bzw. des Flansches 41 wird die Kette 31 vorgespannt.

Ein Reinigungsbesen 25 ist in einem oberen Bereich vorgesehen. Dieser hat die Aufgabe, die Siebtrommel 4 von Anhaftungen durch Siebmaterial an den Löchern und Stegen der Siebtrommel zu befreien. Der Reinigungsbesen 25 besteht aus einer gelagerten Welle, auf der Rundbesenscheiben mit einem Kunststoffbesatz aufgezogen sind. Der Reinigungsbesen 25 insgesamt und dessen Reinigungsscheiben (die Rundbesen) haben keinen separaten Antrieb, sondern werden durch die Trommel mitgenommen und in Drehung versetzt.

Die Kunststoffborsten der Rundbesenscheiben stechen in die Sicblöcher ein und befreien sie so von Schmutz und Anhaftungen. Die Borsten und Besenscheiben verschleißen mit der Zeit. Um den verschleiß auszugleichen und um auch bei teilweise verschlissenen Borsten ein ausreichendes Reinigungsergebnis zu erzielen, kann der Besen nachgestellt werden. In dem Ausführungsbeispiel geschieht das mit Hilfe von Hydraulikzylindern.

Das aus der Trommel ausgetragene Feinmaterial gelangt entweder direkt bzw. über Schurren auf das Trommelförderband 20. Dieses sitzt längs unter der Trommel und transportiert das Feinmaterial nach hinten. Dort wird das Material auf ein kurzes Querförderband 21 übergeben und gelangt dann auf das Austragsförderband 23 für Feinkorn, welches mit einer Neigung von ca. 30° zur Horizontalen angestellt ist. Anschließend wird das Feinmaterial frei auf Halde geschüttet. Das Austragsförderband 23 für Feinkorn wird zum Transport an die Siebmaschine angeklappt. Zusätzlich wird der obere Teil 34 des Förderbandes noch hydraulisch eingeknickt und legt sich über die Siebtrommel.

Bei dem dargestellten Ausführungsbeispiel umfaßt das Austragsförderband 23 für Feinkorn eine untere Transportwalze 27 und eine obere Transportwalze 26, die als Antriebswalze dient. Gemäß dieses Ausführungsbeispiels weist die Walze 27 einen deutlich kleineren Durchmesser 54 als die Antriebswalze 26 auf, die einen Durchmesser 53 hat.

Das Überkornmaterial fällt aus der Siebtrommel 4 auf ein längs angeordnetes Austragsförderband 24 für Überkorn. Das Förderband hat eine Neigung von ca. 25° zur Horizontalen. Das Material fällt am Ende des Bandes frei auf Halde. Dieses Band wird für den Transport ebenfalls angeklappt und der obere Teil 46 eingeknickt.

Der Primärantrieb der Siebmaschine erfolgt über einen Industriedieselmotor. Der Sekundärantrieb der einzelnen Komponenten erfolgt über an den Dieselmotor angebrachte Hydraulikpumpen. Je nach Ausführung kann der Dieselmotor eine unterschiedliche Leistung aufweisen, die hier bei 90 kW liegt.

Es ist möglich, Siebtrommeln verschiedener Trommelmanteldurchmesser und verschiedener Laufringdurchmesser einzusetzen.

Bei gegebenen Maßen des Bunkerförderbandes 22 bzw. der Bunkerförderkassette, stellt das gewisse Anforderungen an die positionierung der Siebtrommel dar, denn das Bunkerförderband 22 muß ja in die Siebtrommel eingeführt werden. Der freie Querschnitt der Siebtrommel in Höhe des Bunkerförderbandes 22 muß genügend groß zur Aufnahme desselben sein.

Das ist in der Regel gewährleistet, wenn die axiale Mittelachse der Trommeln innerhalb der Maschine gleich bleibt, unabhängig vom Durchmesser der Trommel 7, 8.

Ansonsten kann auch das seitliche Maß des Bunkerförderbandes 22 verkleinert werden, was aber mit Kapazitätseinbußen verbunden sein kann.

Im Ausführungsbeispiel wird durch Verschwenkung der Lagerschwingen 3 gewährleistet, daß die (virtuelle) axiale Mittelachse 37 von Trommeln mit unterschiedlichen Durchmessern gleich bleibt. Da die Drehpunkte der Räder 10 um den Abstand 47 gegenüber dem Verschwenkungspunkt 14 versetzt angeordnet sind, wird durch ein Verschwenken der Lagerschwingen 3 um 180° eine Trommel mit einem um den zweifachen Abstand 47 unterschiedlichen Radius paßgenau aufgenommen.

Jede Lagerschwinge 3 weist ein Laufradpaar auf. Die Räder 10 sind auf der drehbaren Lagerschwinge 3 befestigt und dort gelagert. Der Verschwenkungspunkt 14 der Lagerschwinge 3 und die Achsen der Laufräder 10 liegen nicht auf einer Linie sondern sind um den Abstand 47 versetzt angeordnet, der im Ausführungsbeispiel 50 mm beträgt.

In der ersten Position (siehe Figur 3), nämlich der Position der größeren Trommel befinden sich die Achsen der Laufräder unterhalb des Drehpunktes der Lagerschwinge 3. Soll nun eine kleinere Trommel eingesetzt werden, wird die Lagerschwinge 3 um 180° geschwenkt. Nun befinden sich die Achsen der Laufringe oberhalb des Verschwenkungspunktes 14 (siehe Figur 5). Durch den Versatz von zwei mal 50 mm ergibt sich eine Radiusveränderung von 100 mm und eine Durchmesserveränderung von 200 mm. Wenn die erste Position für einen Durchmesser von 2,2 m ausgebildet ist, dann ist die zweite Position zur Aufnahme einer Trommel von 2 m Durchmesser geeignet. Entsprechendes gilt für Trommeln mit 1,8 m und 2 m Durchmesser.

Durch Anpassung des Abstandes 47 an gewünschte Bedingungen (z.B. 1,5 m und 1,8 m Durchmesser) können für unterschiedliche Anwendungsfälle unterschiedliche Lagerschwingen 3 zur verfügung gestellt werden.

Möglich ist auch eine Lagerschwinge, die drei Räder aufweist, die in einem Dreieck zueinander angeordnet sind. Der zentrale Verschwenkungspunkt 14 einer solchen Lagerschwinge 3 sollte dann von allen drei Achsen der Räder 10 einen unterschiedlichen Abstand aufweisen. Nun kann durch Verschwenkung um jeweils 120° die Siebmaschine auf die Aufnahme einer Siebtrommel mit einem von drei Durchmessern vorbereitet werden.

Der bereits beschriebene verschwenkbar gelagerte Trommelantrieb 28 wird mit einem Hydraulikzylinder 33 vorgespannt. Wird die Siebmaschine gestartet, erfolgt auf Knopfdruck ein automatisches, zeitversetztes Anfahren der einzelnen Komponenten.

Das ist sehr vorteilhaft, da insbesondere ungeübte Bedienpersonen die einzelnen Komponenten unter Umständen in einer ungeeigneten Reihenfolge an- oder abstellen, Wird z.B. das Bunkerförderband beim Abstellen der Maschine erst zuletzt ausgestellt, so kann es passieren, daß die Bedienperson das zwischenzeitlich von dem Bunkerförderband 22 in die Trommel 4 eingetragene Material wieder per Schaufel zurück befördern muß, was mit einem erheblichen Arbeits- und Zeitaufwand verbunden sein kann.

Zum Starten werden zunächst die beiden Austragsbänder für das Feinkorn und das Überkorn 23, 24 gestartet, daraufhin das Querförderband 21 und anschließend das Trommelförderband 20, dann der automatische Kettenspanner (der Hydraulikzylinder 33) des Siebtrommelantriebes 28, danach die Siebtrommel und schließlich das Bunkerförderband 22 des Aufgabebunkers 17.

Die Abschaltung erfolgt in umgekehrter Reihenfolge, unter anderem um den oben beschriebenen Nachteil zu vermeiden.

Die Vorspannung erfolgt im Ausführungsbeispiel so, daß der als Hydraulikzylinder 33 ausgeführte Spannzylinder mit einem bestimmten, vorgegebenen Druck beaufschlagt wird. Dadurch wird der Trommelantrieb 28 mit dem Antriebsmotor 29 von der Ruhestellung in die Eingriffsstellung gebracht und die Rollenkette 31 gespannt. Der Flansch 41 mit dem Antriebsmotor 29 wird dabei um den Schwenkpunkt 32 verschwenkt.

Im Neuzustand des Kettenantriebs erfolgt eine mittlere oder auch nur eine geringe Auslenkung des Hydraulikzylinders 33. Durch die Kraft des Hydraulikzylinders 33 bedingt, wird die Rollenkette 31 gespannt. Die Vorspannungskraft wird durch den Arbeitsdruck des Hydraulikzylinders 33 bedingt.

Hat nach z.B. etlichen Betriebstagen sich die Rollenkette 31 gelängt, so wird beim Starten doch jederzeit wieder die gewünschte Vorspannung eingestellt. Bei einer Längung der Rollenkette 31 fährt der Hydraulikzylinder 33 nur etwas weiter aus, bis die Gegenkraft der hydraulischen Kraft des Hydraulikzylinder 33 die Waage hält. Somit liegt hier ein sich selbst justierendes System vor. Das verringert den Wartungsbedarf enorm. Auch der Verschleiß wird gesenkt und die Lebensdauer erhöht. Eine zu geringe Vorspannung in der Rollenkette 31 kann zu einem Durchrutschen der Kette und einem erhöhten Verschleiss führen.

In einer Ausgestaltung wird nach Spannung des Hydraulikzylinders 33 und nachdem der Trommelantrieb 28 in die Eingriffsstellung gebracht wurde, anschließend der Druck mittels eines Wegeventils abgesperrt. Der Hydraulikzylinders 33 und somit der Trommelantrieb 28 verbleiben nun in der Eingriffsstellung 38, bis der Betrieb beendet wird. Während eines Betriebstages oder eines durchgehenden Betriebszeitraumes tritt eine Längung der Rollenkette 31 in der Regel nicht oder nur in vernachlässigbar geringem Maße auf, so daß die Vorspannung in der Rollenkette 31 im wesentlichen erhalten bleibt. Sollte die Vorspannung dennoch nachlassen, kann durch ein Abstellen und erneutes Starten der Siebmaschine der Hydraulikzylinder 33 neu positioniert werden, so daß dann die angestrebte Vorspannung wieder anliegt.

Alternativ dazu kann der Druck im Hydraulikkreislauf kontinuierlich oder in vorgegebenen periodischen Abständen mit einem Sensor (nicht dargestellt) gemessen werden. Wenn dann der gemessene Druck ein bestimmtes Maß unterschreitet, wird in einer Ausführungsform der Druck im Hydraulikkreislauf wieder auf Nennniveau gebracht. Die zeitlichen Abstände der Messpunkte können auch vom gemessenen Druck abhängen. Möglich ist auch, daß die zeitlichen Abstände von der Belastung des Trommelantriebs abhängen und z.B. öfter gemessen wird, wenn eine hohe Belastung vorliegt.

In einer anderen bevorzugten Ausgestaltung wird die Vorspannkraft der Kette geregelt, indem der Druck im Hydraulikkreislauf auf einem gewünschtem Niveau gehalten wird. Der absolute Druck bzw. die Vorspannkraft kann insbesondere auch von der Belastung des Trommelantriebs abhängen und damit korrelieren.

In einer anderen Ausgestaltung verbleibt der Hydraulikzylinder 33 während des Betriebs unter Druck. Dann wird eine kontinuierliche Selbstspannung realisiert.

In allen Ausgestaltungen kann im Kreislauf des Hydraulikzylinders 33 eine Feder 48 angeordnet sein, die im Ausführungsbeispiel als hydraulische Feder in Form einer Stickstoffblase ausgeführt ist. Diese hydraulische Feder 48 kann die Unrundheiten der Trommel 4 bzw. des Kettenantriebs 28 ausgleichen.

Ein Vorteil einer derartigen hydraulischen Feder 48 liegt darin, daß die Rollenkette 31 immer die gleiche Vorspannung besitzt. Das trägt zu einer Erhöhung der Lebensdauer des gesamten Kettentriebes bei.

Wird die Siebmaschine 1 abgeschaltet, wird das Wegeventil betätigt und schaltet um. Nun wird der Hydraulikkreis des Hydraulikzylinders 33 entsperrt, der Zylinder fährt in die Ruhestellung 39 und die Kette 31 wird entlastet. Im entlasteten Zustand kann die Kette 31 vom Kettenrad (nicht dargestellt) genommen werden. Dies ist z.B. notwendig um die Trommel 4 zu wechseln.

Eine zweite Möglichkeit besteht darin, den Hydraulikkreis des Hydraulikzylinders 33 mit dem Hydraulikkreis des Antriebsmo-Lors 29 des Siebtrommelantriebs 28 zu verbinden. Sollte also der Druck im Antriebsmotors 29 steigen (z.B. durch schwereres Siebmaterial) wird der Druck des Hydraulikzylinders 33 ebenfalls erhöht und dadurch die Vorspannung der Antriebskette 31.

Dieser lastabhängige Regelkreis verhindert ein Durchrutschen der Antriebskette 31 aut der Trommel 4 auch bei schwersten Bedingungen.

Ein weiterer Vorteil des hydraulischen Spannens der Kette ist, daß man die Trommel kurzeitig z.B. für Wartungszwecke oder auch länger rückwärts laufen lassen kann.

## Patentansprüche

1. Siebmaschine (1), mit:
einer Gestelleinrichtung (2), welche mit wenigstens einem Stützmittel (3) zum Halten einer Trommel (4) versehen ist;
**dadurch gekennzeichnet,**
**daß** das Stützmittel in einer ersten Stellung (5) zum Halten einer Trommel eines ersten Durchmessers (7), und in einer zweiten Stellung (6) zum Halten einer Trommel eines zweiten Durchmessers (8) ausgebildet ist.

2. Siebmaschine nach Anspruch 1, **dadurch gekennzeichnet, daß** das Stützmittel (3) zum Halten von wenigstens drei, vier oder mehr Trommeln (4) mit unterschiedlichen Durchmessern ausgebildet sind.

3. Siebmaschine nach Anspruch 1 oder nach Anspruch 2, **dadurch gekennzeichnet,**
**daß** wenigstens zwei, vorzugsweise wenigstens vier, Stützmittel (3) vorgesehen sind.

4. Siebmaschine nach mindestens einem der vorhergehenden Ansprüche, **dadurch gekennzeichnet,**
**daß** wenigstens ein Stützmittel (3) wenigstens zwei Stützelemente (9) umfaßt, welche vorzugsweise als Rollkörper (10) ausgebildet sind.

5. Siebmaschine nach mindestens einem der vorhergehenden Ansprüche, **dadurch gekennzeichnet,**
**daß** wenigstens ein Stützmittel (3) verschwenkbar aufgenommen und/oder wenigstens verschiebbar aufgenommen ist.

6. Siebmaschine nach mindestens einem der vorhergehenden Ansprüche, **dadurch gekennzeichnet,**
**daß** wenigstens ein Stützmittel (3) derart ausgebildet ist, daß das Stützmittel (3) durch Verschwenkung von der ersten Stellung (5) in wenigstens die zweite Stellung (6) überführbar ist.

7. Siebmaschine nach mindestens einem der vorhergehenden Ansprüche, **dadurch gekennzeichnet,**
**daß** die Gestelleinrichtung (2) zur Aufnahme von wenigstens einer Trommel (4) ausgebildet ist, welche einen Durchmesser aus einer Gruppe von Durchmessern aufweist, welche wenigstens die Durchmesser 1,5 m und 1,8 m und 2 m sowie 2,2 m umfaßt.

8. Siebmaschine nach mindestens einem der vorhergehenden Ansprüche, **dadurch gekennzeichnet,**
**daß** ein Gehäuse (11) vorgesehen ist, welches eine Trommel (4) wenigstens auf den Längsseiten (12, 13) wenigstens teilweise umgibt, wobei vorzugsweise der Abstand (15) der Gehäusewand auf einen ersten Längsseite (12) größer als auf der zweiten Längsseite (13) ist.

9. Siebmaschine nach dem vorhergehenden Anspruch,
**dadurch gekennzeichnet,**
**daß** ein Bunkerförderband (22) vorgesehen ist, welches auf der Unterseite mit der Antriebswalze zusammenwirkende Antriebsmittel aufweist, wobei die Antriebsmittel vorzugsweise als Verzahnung und/oder als Stollen ausgebildet sind und vorzugsweise wenigstens eine Antriebswalze (26) eine Verzahnung aufweist.

10. Siebmaschine nach mindestens einem der vorhergehenden Ansprüche, **dadurch gekennzeichnet,**
**daß** eine Steuereinrichtung (49) vorgesehen ist.

11. Siebmaschine nach mindestens einem der vorhergehenden Ansprüche, **gekennzeichnet durch** wenigstens eine seitlich an dem Gehäuse (11) angeordnete Fördereinrichtung (23) zur Austragung von Material, welche vorzugsweise eine obere und vorzugsweise eine untere Transportwalze (26, 27) aufweist, wobei die obere Transportwalze (26) einen größeren Durchmesser (53) als die untere Transportwalze (27) aufweisen kann.

12. Siebmaschine nach mindestens einem der vorhergehenden Ansprüche, **dadurch gekennzeichnet,**
**daß** die Gestelleinrichtung (2) derart strukturiert ist, daß eine zentrale Längsachse (37) einer Trommel seitlich versetzt gegenüber einer Mittellinie der Gestelleinrichtung (2) angeordnet ist.

## Claims

1. A screening machine (1), comprising:
a frame device (2) provided with at least one support means (3) for supporting a drum (4); **characterized in that** the support means is configured in a first position (5) for supporting a drum having a first diameter (7), and in a second position (6) for supporting a drum having a second diameter (8).

2. The screening machine according to claim 1, **characterized in that** the support means (3) is configured for supporting at least three, four or more drums (4) having different diameters.

3. The screening machine according to claim 1 or according to claim 2, **characterized in that** at least two, preferably at least four support means (3) are provided.

4. The screening machine according to at least one of the preceding claims, **characterized in that** at least one support means (3) comprises at least two support elements (9) which are preferably configured as rolling bodies (10).

5. The screening machine according to at least one of the preceding claims, **characterized in that** at least one support means (3) is received pivotally and/or at least displaceably.

6. The screening machine according to at least one of the preceding claims, **characterized in that** at least one support means (3) is configured such that the support means (3) can be transferred by pivoting from the first position (5) at least into the second position (6).

7. The screening machine according to at least one of the preceding claims, **characterized in that** the frame device (2) is configured for receiving at least one drum (4) having a diameter out of a group of diameters comprising at least the diameters 1.5 m and 1.8 m and 2 m as well as 2.2 m.

8. The screening machine according to at least one of the preceding claims, **characterized in that** a housing (11) is provided which surrounds a drum (4) at least on the side walls (12, 13) at least in part wherein preferably the distance (15) of the housing wall is larger on a first side wall (12) than on the second side wall (13).

9. The screening machine according to the preceding claim, **characterized in that** a bin conveyor belt (22) is provided which on its bottom surface comprises drive means cooperating with the drive roller, wherein the drive means are preferably configured as toothing and/or as lugs and preferably at least one drive roller (26) comprises a toothing.

10. The screening machine according to at least one of the preceding claims, **characterized in that** a control device (49) is provided.

11. The screening machine according to at least one of the preceding claims, **characterized by** at least one conveying device (23) arranged on the side of the housing (11) for discharging materials, preferably comprising one upper and preferably one lower transport roller (26, 27), wherein the upper transport roller (26) may be larger in diameter (53) than the lower transport roller (27).

12. The screening machine according to at least one of the preceding claims, **characterized in that** the frame device (2) is structured such that a central longitudinal axis (37) of a drum is arranged laterally offset relative to a center line of the frame device (2).

## Revendications

1. Machine à tamiser, avec :
Un dispositif de support (2) pourvu d'au moins un moyen de support (3) pour soutenir un tambour (4) ; **caractérisé en ce que** le moyen de support est conçu pour soutenir dans une première position (5) un tambour d'un premier diamètre (7) et un tambour d'un deuxième diamètre (8) dans une seconde position (6).

2. Machine à tamiser selon la revendication 1, **caractérisée en ce que** le moyen de support (3) est conçu de telle sorte à soutenir au moins trois, quatre tambours (4) ou plus de diamètres différents.

3. Machine à tamiser selon la revendication 1 ou la revendication 2, **caractérisée en ce qu'**au moins deux, de préférence au moins quatre moyens de support (3) sont prévus.

4. Machine à tamiser selon au moins l'une quelconque des revendications précédentes, **caractérisée en ce qu'**au moins un moyen de support (3) comprend au moins deux éléments de support (9), lesquels seront de préférence conçus en tant que rouleaux (10).

5. Machine à tamiser selon au moins l'une quelconque des revendications précédentes, **caractérisée en ce qu'**au moins un moyen de support (3) est installé de façon à être pivotable et/ou est installé de façon au moins coulissante.

6. Machine à tamiser selon au moins l'une quelconque des revendications précédentes, **caractérisée en ce qu'**au moins un moyen de support (3) est construit de telle sorte que le moyen de support (3) puisse passer par pivotage de la première position (5) à au moins la deuxième position (6).

7. Machine à tamiser selon au moins l'une quelconque des revendications précédentes, **caractérisée en ce que** le dispositif de support (2) est conçue pour recevoir au moins un tambour (4) qui présente un diamètre appartenant à un groupe de diamètres dont font au moins partie les diamètres de 1,5 m, de 1,8 m, de 2 m ainsi que de 2,2 m.

8. Machine à tamiser selon au moins l'une quelconque des revendications précédentes, **caractérisée en ce qu'**un carter (11) est prévu entourant un tambour (4) au moins sur ses côtés longitudinaux (12, 13) au moins partiellement, alors que de préférence, l'espace (15) entre la paroi du carter et un premier côté longitudinal (12) est plus grand qu'entre la paroi et le deuxième côté longitudinal (13).

9. Machine à tamiser selon la revendication précédente, **caractérisée en ce qu'**une courroie transporteuse à trémie (22) est prévue présentant sur sa face inférieure des mécanismes d'entraînement alliés au cylindre entraîneur, tandis que les moyens d'entraînement sont construits de préférence sous forme d'engrenage et/ou de crampons et qu'au moins un cylindre entraîneur (26) présente de préférence un engrenage.

10. Machine à tamiser selon au moins l'une quelconque des revendications précédentes, **caractérisée en ce qu'**un dispositif de commande (49) est prévu.

11. Machine à tamiser selon au moins l'une quelconque des revendications précédentes, **caractérisée par** au moins un dispositif convoyeur (23) installé sur le côté du carter (11) pour distribuer des matériaux, le dispositif convoyeur (23) présentant de préférence un rouleau de transport inférieur et de préférence un rouleau de transport supérieur (26, 27), le rouleau de transport supérieur (26) pouvant être de diamètre plus élevé (53) que le rouleau de transport inférieur (27).

12. Machine à tamiser selon au moins l'une quelconque des revendications précédentes, **caractérisée en ce que** le dispositif de support (2) est construit de telle sorte qu'un axe longitudinal central (37) d'un tambour soit décalé latéralement par rapport à une ligne médiane du dispositif de support (2).
